# EUROPÄISCHE PATENTSCHRIFT

(11) **EP 1 155 986 B1**
(45) Veröffentlichungstag und Bekanntmachung des Hinweises auf die Patenterteilung: **03.08.2005**
(21) Anmeldenummer: 01110013.8
(22) Anmeldetag: 26.04.2001
(51) Int. Cl.: B65H 5/24, B65H 5/06

(54) **Vorrichtung zum Bilden eines Bogenstroms von sich schuppenartig teilweise überdeckenden Bogen**
Device for forming a stream of sheets partially overlapping each other
Dispositif pour former un courant de feuilles se recouvrant partiellement

(30) Priorität: 16.05.2000 DE 10024018
(43) Veröffentlichungstag der Anmeldung: 21.11.2001
(73) Patentinhaber: MAN Roland Druckmaschinen AG, 63075 Offenbach (DE)
(72) Erfinder: Ullrich, Bernd, 63796 Kahl/Main (DE); Vogel, Franz, Dipl.-Ing., 60316 Frankfurt (DE)
(74) Vertreter: Stahl, Dietmar

(56) Entgegenhaltungen:
- DE-A- 2 127 757
- DE-A- 2 629 347
- DE-A- 4 420 186
- DE-A- 19 755 519
- DE-C- 515 215
- DE-U- 29 704 796

## Beschreibung

Die Erfindung bezieht sich auf eine Vorrichtung zum Bilden eines Bogenstroms von sich schuppenartig teilweise überdeckenden Bogen, die einer Bogen verarbeitenden Maschine, insbesondere einer Druckmaschine, im Arbeitstakt der Bogen verarbeitenden Maschine zuführbar sind, mit einer drehbar antreibbaren Förderwalze und einer darüber angeordneten frei drehbar gelagerten Taktrolle, zwischen denen vereinzelt ankommende Bogen erfaßbar und zusammen mit dem bereits gebildeten Bogenstrom weiterförderbar sind, wobei zum Unterschieben eines vereinzelt ankommenden Bogens unter den bereits zwischen Taktrolle und Förderwalze befindlichen letzten Bogen des Bogenstroms die Taktrolle im Arbeitstakt der Bogen verarbeitenden Maschine von der Förderwalze abhebbar sowie auf die Förderwalze absenkbar antreibbar ist, wobei der Zeitpunkt der Absenkbewegung der Taktrolle während eines Arbeitstakts variabel einstellbar ist.

Bei Vorrichtungen der eingangs genannten Art erfolgt die Absenkbewegung der Taktrolle immer zu denselben Zeitpunkten während der Arbeitstakte. Dies führt dazu, daß zu Beginn eines neuen Bogenstroms die Taktrolle bei dem ersten Bogen des Bogenstroms einen größeren Weg der Absenkbewegung durchführen muß als bei den folgenden Bogen des Bogenstroms. Dies liegt daran, daß der erste Bogen noch nicht von einem Folgebogen unterschuppt ist, während die folgenden Bogen unterschuppt werden. Dies macht sich besonders nachteilig bei der Förderung von Bogen einer Dicke von z.B. mehr als 1,0 mm bemerkbar, da das gegenüber dem ersten Bogen frühere Aufsetzen der Taktrolle auf die folgenden Bogen sowie das spätere Abheben von den folgenden Bogen keinen sicheren, paßgenauen Transport aller Bogen des Bogenstroms ermöglicht.

Aus der DE 26 29 347 A ist eine Vorrichtung zum Bilden eines Bogenstroms mit einer Steuerungsanordnung bekannt, bei der das korrekte oder nicht korrekte Aufsetzen der Taktrolle einer Taktrollenvorrichtung von Bogen zu Bogen des Bogenstroms erfaßt und entsprechend von der Steuerungsanordnung eine Korrektur der Taktrollenvorrichtung so lange erfolgt, bis diese korrekt eingestellt ist.

Aus der DE 197 55 519 A ist eine Vorrichtung zum Zuführen von Einzelbogen zu einer nachgeordneten Bogen verarbeitenden Maschine mit einer Taktwalze bekannt. Eine Voreilung oder Nacheilung der Funktion der Taktwalze erfolgt für alle Bogen des Bogenstroms einheitlich.

Aus der DE 515 215 C ist eine Stellvorrichtung für Taktrollen von Bogenzuführungsvorrichtungen bekannt, bei der mittels einer Stellschraube der Zeitpunkt des Beginns einer Förderung der Bogen vor- oder zurückstellbar ist. Dies erfolgt dann für alle Bogen des Bogenstromes, der ein Einzelbogenstrom ist.

Aus der DE 297 04 796 U ist eine Vorrichtung zum Bilden eines Bogenstroms von sich schuppenartig teilweise überdeckenden Bogen, die einer Bogen verarbeitenden Maschine, insbesondere einer Druckmaschine, im Arbeitstakt der Bogen verarbeitenden Maschine zuführbar sind. Über einer drehbar antreibbaren Förderwalze sind ist eine frei drehbar gelagerte Taktrolle angeordnet, zwischen denen vereinzelt ankommende Bogen erfaßbar und zusammen mit einem bereits gebildeten Bogenstrom weiterförderbar sind. Zum Unterschieben eines vereinzelt ankommenden Bogens unter den bereits zwischen Taktrolle und Förderwalze befindlichen letzten Bogen des Bogenstroms ist die Taktrolle im Arbeitstakt der Bogen verarbeitenden Maschine von der Förderwalze abhebbar sowie auf die Förderwalze absenkbar antreibbar.

Aufgabe der Erfindung ist es eine Vorrichtung der eingangs genannten Art zu schaffen, die einen sicheren, paßgenauen Transport aller Bogen des Bogenstroms ermöglicht.

Diese Aufgabe wird erfindungsgemäß dadurch gelöst, daß der Zeitpunkt der Absenkbewegung der Taktrolle im Arbeitstakt eines von Förderwalze und Taktrolle erfaßten ersten Bogens eines Bogenstroms voreilend gegenüber dem Zeitpunkt der Absenkung der Taktrolle in den dem Arbeitstakt des ersten Bogens folgenden Arbeitstakten der folgenden Bogen einstellbar ist.

Dadurch kann das zeitlich unterschiedliche Beaufschlagen des ersten Bogens eines Bogenstroms gegenüber den Folgebogen ausgeglichen werden.

Dazu sind vorzugsweise der Zeitpunkt der Absenkbewegung und/oder der Anhubbewegung manuell einstellbar.

Eine exakte und schnelle Absenkung und Anhebung der Taktrollen wird dadurch erreicht, daß die Taktrolle von einer pneumatisch, magnetisch oder elektrisch betätigbaren Stellvorrichtung auf die Förderwalze absenkbar und/oder von der Förderwalze abhebbar ist.

Besonders exakte Zeitpunkte für die Anhub- und Absenkbewegung werden dadurch erreicht, daß die Stellvorrichtung von einer Steuereinheit an steuerbar ist, die vorzugsweise eine manuell einstellbare Einstellvorrichtung aufweist.

Ist die Stellvorrichtung eine die Taktrolle etwa vertikal bewegende Stellvorrichtung, so unterstützt dies die Exaktheit des Zeitpunkts des Anhebens vom Bogen bzw. des Aufsetzens auf den Bogen.

In einer einfachen Ausbildung kann die Stellvorrichtung einen Stellzylinder aufweisen, in dem ein pneumatisch beaufschlagbarer Kolben verschiebbar angeordnet ist, dessen Kolbenstange an ihrem aus dem Stellzylinder herausragenden freien Ende die frei drehbare Taktrolle trägt, wobei vorzugsweise der Kolben die Taktrolle auf die Förderwalze absenkbar pneumatisch beaufschlagbar ist.

Eine weitere einfache Ausbildung besteht darin, daß die Stellvorrichtung einen Stellzylinder aufweist, in dem ein pneumatisch beaufschlagbarer Kolben verschiebbar angeordnet ist, dessen Kolbenstange an ihrem aus dem Stellzylinder herausragenden Ende an einem ortsfesten Halter befestigt ist und wobei der auf der Kolbenstange verschiebbare Stellzylinder die frei drehbare Taktrolle trägt.

Damit die Stellvorrichtung mit ihrer Taktrolle exakt zur Förderwalze positioniert werden kann, ist die Stellvorrichtung an einer parallel über der Förderwalze sich erstreckenden Traverse angeordnet.

Ein Ausführungsbeispiel der Erfindung ist in der Zeichnung dargestellt und wird im folgenden näher beschrieben. Es zeigen
- Figur 1: eine Ansicht der Vorrichtung in Förderrichung zusammen mit einer Doppelbogenabfühlvorrichtung
- Figur 2: eine Seitenansicht der Vorrichtung nach Figur 1
- Figur 3: eine Seitenansicht der Doppelbogenabfühlvorrichtung nach Figur 1.

Die in den Figuren dargestellte Vorrichtung zeigt einen Bogenstapel 1, von dem durch einen nicht dargestellten Saugkopf der jeweils oberste Bogen des Bogenstapels 1 angehoben und mit seiner Vorderkante in Förderrichtung 2 über die im Arbeitstakt sich ebenfalls in Förderrichtung 2 neigende Bogenklappe 3 einer drehbar angetriebenen Förderwalze 4 zugeführt wird.

Über der Förderwalze 4 ist sowohl eine Stelleinrichtung 5 zum Heben und Senken einer frei drehbaren Taktrolle 6 als auch eine Doppelbogenabfühlvorrichtung 7 mit einer auf die Förderwalze 4 aufsetzbaren Fühlerrolle 8 angeordnet.

Die Stelleinrichtung 5 ist dabei an einer parallel etwa über der Förderwalze 4 sich erstreckenden Traverse 9 angeordnet, während die Doppelbogenabfühlvorrichtung 7 an einer sich ebenfalls etwa parallel über der Förderwalze 4 erstreckenden schwenkbar antreibbaren Schwenkwelle 10 angeordnet ist.

Die Stelleinrichtung 5 weist einen Halter 11 auf, mit dem sie an der Traverse 9 befestigt ist. An dem Halter 11 ist ein Stellzylinder 12 mit seinem oberen Ende befestigt.

Weiterhin ist an dem Halter 11 eine Führungsstange 30 mit ihrem oberen Endbereich vertikal verschiebbar geführt, die mit ihrem unteren Ende an einem Rollenhalter 15 befestigt ist.

Der Rollenhalter 15 ist entgegen einer die Führungsstange 30 umschließenden Druckfeder 14, die mit einem Ende am Halter 11 und mit dem anderen Ende am Rollenhalter 15 abgestützt ist, auf die Förderwalze 4 zu federbeaufschlagt.

An dem aus dem unteren Ende des Stellzylinders 12 herausragenden Ende einer Kolbenstange 13 ist der Rollenhalter 15 befestigt, der eine Achse 16 aufweist, auf der die Taktrolle 6 frei drehbar gelagert ist.

An seinem unteren Endbereich besitzt der Stellzylinder 12 einen Luftanschluß 17 und an seinem oberen Endbereich einen Luftanschluß 28, von denen über ein Magnetventil 18 eine Unterdruckleitung 19 und eine Unterdruckleitung 29 zu einer Unterdruckquelle 20 führen. Das Magnetventil 18 ist von einer Steuereinheit 21 zwischen einer die Unterdruckquelle 20 mit dem Luftanschluß 17 oder dem Luftanschluß 28 verbindenden Stellung verstellbar. Bei Unterdruckbeaufschlagung des Luftanschlusses 28 wird der Kolben im Stellzylinder 12 derart beaufschlagt, daß dieser entgegen der Kraft der Druckfeder 14 angehoben wird, so daß die Taktrolle 6 von der Förderwalze 4 abhebt. Dabei ist der Luftanschluß 17 über das Magnetventil 18 mit der Außenluft verbunden.

Dies erfolgt dann, wenn ein weiterer Bogen vom Bogenstapel 1 her der Förderwalze 4 zugeführt wird.

Sobald das Magnetventil 18 aufgrund entsprechender Ansteuerung durch die Steuereinheit 21 umschaltet, wird die Unterdruckquelle 20 mit dem Luftanschluß 17 verbunden und der Luftanschluß 28 durch Verbinden mit der Außenluft belüftet. Dies führt dazu, daß der Unterdruck auf der mit dem Luftanschluß 17 verbundenen Seite des Kolbens zusammen mit der Druckfeder 14 den Stellzylinder 12 nach unten und die Taktrolle 6 auf die Förderwalze 4 drückt.

Es versteht sich, daß der Stellzylinder anstatt mit Unterdruck auf äquivalente Weise auch mit Überdruck betrieben werden kann.

Sobald die Förderwalze den neu angekommenen Bogen über den vorhergehenden Bogen auf die Förderwalze 4 drückt, wird dieser Bogen durch die drehbar angetriebene Förderwalze 4 in Förderrichtung 2 weiterbefördert.

Die Zeitpunkte der Absenkbewegung und der Anhubbewegung der Taktrolle 6 sind mittels einer manuellen Einstellvorrichtung 22 an der Steuereinrichtung 21 so einstellbar, daß der Zeitpunkt der Absenkbewegung der Taktrolle 6 im Arbeitstakt des von Förderwalze 4 und Taktrolle 6 erfaßten ersten Bogens eines Bogenstroms gegenüber dem Zeitpunkt der Absenkung der Taktrolle 6 in den dem Arbeitstakt des ersten Bogens folgenden Arbeitstakten der folgenden Bogen voreilt.

Damit wird der vom Stellzylinder 12 größere zu überwindende Weg bis zum Aufsetzen auf den ersten Bogen des Bogenstroms derart ausgeglichen, daß die Taktrolle 4 zum gleichen Zeitpunkt im Arbeitstakt des ersten Bogens auf diesen aufsetzt wie auf den folgenden Bogen in deren Arbeitstakten, bei denen der Stellzylinder 12 einen um eine Bogendicke kürzeren Weg zu überwinden hat.

Die Doppelbogenabfühleinrichtung 7 weist einen um eine Schwenkachse 24 schwenkbaren Schwenkhebel 23 auf, an dessen einem freien Ende die Fühlerrolle 8 frei drehbar gelagert ist und von dessen anderem freien Ende ein Schalter 25 betätigbar ist. Sowohl der Schalter 25 als auch die Schwenkachse 24 sind an einem Halter 26 angeordnet, der auf der Schwenkwelle 10 befestigt ist.

Von der Schwenkwelle 10 wird der Halter 26 und damit auch der Schwenkhebel 23 und die Fühlerrolle 8 derart im Arbeitstakt verschwenkt, daß die Fühlerrolle 8 sich nur während des Zuführens eines neuen Bogens in der dargestellten abgesenkten Position befindet und anschließend von der Förderwalze 4 ein Stück abgehoben ist.

In der abgesenkten Stellung befindet sich die Fühlerrolle 8 in einem Abstand, der der Sollbogenstromdicke im Bereich der Förderwalze 4 entspricht. Werden ein oder mehrere Bogen zuviel zugeführt, erhöht sich die Bogenstromdicke und die Fühlerrolle 8 wird entgegen einer den Schwenkhebel 23 beaufschlagenden Druckfeder 27 angehoben. Damit hebt der andere Hebelarm des Schwenkhebels 23 von dem Schalter 25 ab, so daß dieser ein Signal auslöst, durch das z.B. der Förderbetrieb unterbrochen wird.

Da die Stelleinrichtung 5 auf einer Traverse 9 unabhängig von der Schwenkwelle 10 der Doppelbogenabfühlvorrichtung 7 angeordnet ist, können die Absenk- und Anhubbewegungen der Stelleinrichtung 5 auch unabhängig von den Schwenkbewegungen der Schwenkwelle 10 und somit jeweils optimal eingestellt werden.

### Bezugszeichenliste

- 1: Bogenstapel
- 2: Fördervorrichtung
- 3: Vordermarke
- 4: Förderwalze
- 5: Stellvorrichtung
- 6: Taktrolle
- 7: Doppelbogenabfühlvorrichtung
- 8: Fühlerrolle
- 9: Traverse
- 10: Schwenkwelle
- 11: Halter
- 12: Stellzylinder
- 13: Kolbenstange
- 14: Druckfeder
- 15: Rollenhalter
- 16: Achse
- 17: Luftanschluß
- 18: Magnetventil
- 19: Unterdruckleitung
- 20: Unterdruckquelle
- 21: Steuereinheit
- 22: Einstellvorrichtung
- 23: Schwenkhebel
- 24: Schwenkachse
- 25: Schalter
- 26: Halter
- 27: Druckfeder
- 28: Luftanschluß
- 29: Unterdruckleitung
- 30: Führungsstange

## Patentansprüche

1. Vorrichtung zum Bilden eines Bogenstroms von sich schuppenartig teilweise überdeckenden Bogen, die einer Bogen verarbeitenden Maschine, insbesondere einer Druckmaschine, im Arbeitstakt der Bogen verarbeitenden Maschine zuführbar sind, mit einer drehbar antreibbaren Förderwalze (4) und einer darüber angeordneten frei drehbar gelagerten Taktrolle (6), zwischen denen vereinzelt ankommende Bogen erfaßbar und zusammen mit dem bereits gebildeten Bogenstrom weiterförderbar sind, wobei zum Unterschieben eines vereinzelt ankommenden Bogens unter den bereits zwischen Taktrolle (6) und Förderwalze (4) befindlichen letzten Bogen des Bogenstroms die Taktrolle (6) im Arbeitstakt der Bogen verarbeitenden Maschine von der Förderwalze (4) abhebbar sowie auf die Förderwalze (4) absenkbar antreibbar ist, wobei der Zeitpunkt der Absenkbewegung der Taktrolle (6) während eines Arbeitstakts variabel einstellbar ist, **dadurch gekennzeichnet, daß** der Zeitpunkt der Absenkbewegung der Taktrolle (6) im Arbeitstakt eines von Förderwalze (4) und Taktrolle (6) erfaßten ersten Bogens eines Bogenstroms voreilend gegenüber dem Zeitpunkt der Absenkung der Taktrolle (6) in den dem Arbeitstakt des ersten Bogens folgenden Arbeitstakten der folgenden Bogen einstellbar ist.

2. Vorrichtung nach einem der vorhergehenden Ansprüche, **dadurch gekennzeichnet , daß** der Zeitpunkt der Absenkbewegung und/oder der Anhubbewegung manuell einstellbar sind

3. Vorrichtung nach einem der vorhergehenden Ansprüche **dadurch gekennzeichnet, daß** die Taktrolle (6) von einer pneumatisch, magnetisch oder elektrisch betätigbaren Stellvorrichtung (5) auf die Förderwalze (4) absenkbar und/oder von der Förderwalze (4) abhebbar ist.

4. Vorrichtung nach Anspruch 3, **dadurch gekennzeichnet, daß** die Stellvorrichtung (5) von einer Steuereinheit (21) ansteuerbar ist.

5. Vorrichtung nach Anspruch 4, **dadurch gekennzeichnet, daß** die Steuereinheit (21) eine manuell einstellbare Einstellvorrichtung (22) aufweist.

6. Vorrichtung nach einem der vorhergehenden Ansprüche, **dadurch gekennzeichnet, daß** die Stellvorrichtung eine die Taktrolle etwa vertikal bewegende Stellvorrichtung (5) ist.

7. Vorrichtung nach einem der vorhergehenden Ansprüche, **dadurch gekennzeichnet, daß** die Stellvorrichtung (5) einen Stellzylinder (12) aufweist, in dem ein pneumatisch beaufschlagbarer Kolben verschiebbar angeordnet ist, dessen Kolbenstange (13) an ihrem aus dem Stellzylinder (12) herausragenden freien Ende die frei drehbare Taktrolle (6) trägt.

8. Vorrichtung nach einem der Ansprüche 1 bis 6, **dadurch gekennzeichnet, daß** die Stellvorrichtung einen Stellzylinder aufweist, in dem ein pneumatisch beaufschlagbarer Kolben verschiebbar angeordnet ist, dessen Kolbenstange an ihrem aus dem Stellzylinder herausragenden Ende an einem ortsfesten Halter befestigt ist und wobei der auf der Kolbenstange verschiebbare Stellzylinder die frei drehbare Taktrolle trägt.

9. Vorrichtung nach Anspruch 7 oder 8, **dadurch gekennzeichnet, daß** der Kolben die Taktrolle (6) auf die Förderwalze (4) absenkbar pneumatisch beaufschlagbar ist.

10. Vorrichtung nach einem der vorhergehenden Ansprüche, **dadurch gekennzeichnet, daß** die Stellvorrichtung (5) an einer parallel über der Förderwalze (4) sich erstreckenden Traverse (9) angeordnet ist.

## Claims

1. Apparatus for forming a sheet stream of sheets which partially overlap in an imbricated manner and can be fed to a sheet-processing machine, in particular a printing press, at the working cycle of the sheet processing machine, having a conveying roller (4) which can be driven in rotation and an intermittently operated roller (6) which is arranged above the former and mounted so as to be freely rotatable, between which rollers (4, 6) sheets which arrive individually can be gripped and conveyed further together with the already formed sheet stream, it being possible to drive the intermittently operated roller (6) at the working cycle of the sheet processing machine such that it can be lifted off from the conveying roller (4) and lowered onto the conveying roller (4), in order to push a sheet which arrives individually under the last sheet of the sheet stream, which last sheet is already situated between the intermittently operated roller (6) and the conveying roller (4), it being possible to variably set the instant of the lowering movement of the intermittently operated roller (6) during a working cycle, **characterized in that** the instant of the lowering movement of the intermittently operated roller (6) at the working cycle of a first sheet of a sheet stream, which first sheet is gripped by the conveying roller (4) and the intermittently operated roller (6), can be set so as to lead in comparison with the instant of the lowering of the intermittently operated roller (6) at the working cycles of the following sheets, which working cycles follow the working cycle of the first sheet.

2. Apparatus according to one of the preceding claims, **characterized in that** the instant of the lowering movement and/or the raising movement can be set manually.

3. Apparatus according to one of the preceding claims, **characterized in that** the intermittently operated roller (6) can be lowered onto the conveying roller (4) and/or lifted off from the conveying roller (4) by an actuating apparatus (5) which can be actuated pneumatically, magnetically or electrically.

4. Apparatus according to Claim 3, **characterized in that** the actuating apparatus (5) can be activated by a control unit (21).

5. Apparatus according to Claim 4, **characterized in that** the control unit (21) has a setting apparatus (22) which can be set manually.

6. Apparatus according to one of the preceding claims, **characterized in that** the actuating apparatus is an actuating apparatus (5) which moves the intermittently operated roller approximately vertically.

7. Apparatus according to one of the preceding claims, **characterized in that** the actuating apparatus (5) has an actuating cylinder (12) in which a piston is arranged displaceably which can be acted on pneumatically, the piston rod (13) of the said piston bearing the freely rotatable intermittently operated roller (6) at its free end which protrudes out of the actuating cylinder (12).

8. Apparatus according to one of Claims 1 to 6, **characterized in that** the actuating apparatus has an actuating cylinder in which a piston is arranged displaceably which can be acted on pneumatically, the piston rod of the said piston being fastened, at its end which protrudes out of the actuating cylinder, to a stationary holder, and the actuating cylinder which can be displaced on the piston rod bearing the freely rotatable intermittently operated roller.

9. Apparatus according to Claim 7 or 8, **characterized in that** the piston can be acted on pneumatically in a manner which lowers the intermittently operated roller (6) onto the conveying roller (4).

10. Apparatus according to one of the preceding claims, **characterized in that** the actuating apparatus (5) is arranged on a crossmember (9) which extends in parallel above the conveying roller (4).

## Revendications

1. Dispositif pour former un courant de feuilles se recouvrant partiellement de manière imbriquée, qui peuvent être acheminées à une machine de traitement de feuilles, notamment une imprimante, dans la phase de travail de la machine de traitement des feuilles, comprenant un rouleau de transport (4) pouvant être entraîné en rotation et un rouleau à mouvement cadencé (6) monté de manière librement rotative par-dessus celui-ci, entre lesquels les feuilles arrivant de manière séparée peuvent être saisies et transportées subséquemment conjointement avec le courant de feuilles déjà formé, dans lequel, pour pousser une feuille arrivant de manière séparée en dessous de la dernière feuille du courant de feuilles se trouvant déjà entre le rouleau à mouvement cadencé (6) et le rouleau de transport (4), le rouleau à mouvement cadencé (6) peut être soulevé du rouleau de transport (4) dans la phase de travail de la machine de traitement des feuilles et abaissé sur le rouleau de transport (4), l'instant du mouvement d'abaissement du rouleau à mouvement cadencé (6) pouvant être ajusté de manière variable au cours d'une phase de travail, **caractérisé en ce que** l'instant du mouvement d'abaissement du rouleau à mouvement cadencé (6) pendant la phase de travail d'une première feuille d'un courant de feuilles saisie par le rouleau de transport (4) et le rouleau à mouvement cadencé (6) peut être ajusté en avance par rapport à l'instant d'abaissement du rouleau à mouvement cadencé (6) dans les phases de travail des feuilles suivantes après la phase de travail de la première feuille.

2. Dispositif selon l'une quelconque des revendications précédentes, **caractérisé en ce que** l'instant du mouvement d'abaissement et/ou du mouvement de levage peut être ajusté manuellement.

3. Dispositif selon l'une quelconque des revendications précédentes, **caractérisé en ce que** le rouleau à mouvement cadencé (6) peut être abaissé sur le rouleau de transport (4) et/ou soulevé du rouleau de transport (4) par un dispositif de réglage (5) pneumatique, magnétique ou électrique.

4. Dispositif selon la revendication 3, **caractérisé en ce que** le dispositif de réglage (5) peut être commandé par une unité de commande (21).

5. Dispositif selon la revendication 4, **caractérisé en ce que** l'unité de commande (21) présente un dispositif d'ajustement (22) ajustable manuellement.

6. Dispositif selon l'une quelconque des revendications précédentes, **caractérisé en ce que** le dispositif de réglage est un dispositif de réglage (5) déplaçant le rouleau à mouvement cadencé approximativement verticalement.

7. Dispositif selon l'une quelconque des revendications précédentes, **caractérisé en ce que** le dispositif de réglage (5) présente un vérin (12) dans lequel est disposé un piston coulissant à sollicitation pneumatique, dont la tige de piston (13) porte sur son extrémité libre saillant hors du vérin (12) le rouleau à mouvement cadencé (6) librement rotatif.

8. Dispositif selon l'une quelconque des revendications 1 à 6, **caractérisé en ce que** le dispositif de réglage présente un vérin dans lequel est disposé un piston coulissant à sollicitation pneumatique, dont la tige de piston est fixée à son extrémité saillant hors du vérin sur un support fixe et dans lequel le vérin coulissant sur la tige de piston porte le rouleau à mouvement cadencé librement rotatif.

9. Dispositif selon la revendication 7 ou 8, **caractérisé en ce que** le piston est sollicité pneumatiquement de manière à pouvoir abaisser le rouleau à mouvement cadencé (6) sur le rouleau de transport (4).

10. Dispositif selon l'une quelconque des revendications précédentes, **caractérisé en ce que** le dispositif de réglage (5) est disposé sur une traverse (9) s'étendant parallèlement au-dessus du rouleau de transport (4).
